# EUROPÄISCHE PATENTSCHRIFT

(11) **EP 0 888 737 B1**
(45) Veröffentlichungstag und Bekanntmachung des Hinweises auf die Patenterteilung: **04.09.2002**
(21) Anmeldenummer: 98111131.3
(22) Anmeldetag: 17.06.1998
(51) Int. Cl.: A47B 88/00

(54) **Schubladenzarge**
Drawer side walls
Parois latérales de tiroirs

(30) Priorität: 03.07.1997 AT 114497
(43) Veröffentlichungstag der Anmeldung: 07.01.1999
(73) Patentinhaber: Julius Blum Gesellschaft m.b.H., 6973 Höchst (AT)
(72) Erfinder: Sutterlütti, Harald, 6972 Fussach (AT)
(74) Vertreter: Torggler, Paul Norbert, Dr.

(56) Entgegenhaltungen:
- EP-A- 0 429 428
- DE-U- 9 303 903

## Beschreibung

Die Erfindung bezieht sich auf eine Schubladenzarge oder Schubladenschiene aus Metall mit einem horizontalen Auflagesteg für eine Bodenplatte aus einem Holzmaterial oder Kunststoff, wobei aus dem horizontalen Auflagesteg mehrere Lappen ausgestanzt sind, die in der Längsrichtung des Auflagesteges ausgerichtet sind und die nach oben gerichtete Krallen aufweisen-

Aus der EP-A-0 429 428 ist eine metallische Schubladenzarge bekannt, die einen Auflagesteg für eine Bodenplatte aufweist, aus dem mit seitlichen Zacken versehene Lappen ausgebogen sind. Die Lappen ragen in Montagelage in eine an der Unterseite der Bodenplatt vorgesehene Nut, die parallel zur Schubladenzarge ausgerichtet ist.

Aus dem deutschen Gebrauchsmuster DE-U-93 03 903 ist eine Schublade mit metallischen Schubladenzargen bekannt, die wiederum je einen Auflagesteg für eine Bodenplatte aufweisen. Aus den Auflagestegen sind Lappen ausgestanzt, die an ihren freien Enden nach oben gerichtete Krallen aufweisen. In Montagelage sind die Krallen in das Holzmaterial der Bodenplatte gedrückt.

Während bei der Ausführungsform nach der europäischen Patentschrift EP-A 0 429 428 die Bodenplatte an ihrer Unterseite zwei Nuten aufweisen muß, um mit den Schubladenzargen verbunden zu werden, darf bei der Ausführung nach dem deutschen Gebrauchsmuster DE-U-93 03 903 in der Bodenplatte keine Nut vorhanden sein, da ansonsten eine Verkrallung mit den Lappen der Schubladenzargen nicht möglich wäre.

Aufgabe der Erfindung ist es, eine Schubladenzarge oder Schubladenschiene zu schaffen, die sowohl mit einer Bodenplatte mit an der Unterseite vorgesehenen Nuten als auch mit einer Bodenplatte ohne Nuten verkrallt bzw. verbunden werden kann.

Die erfindungsgemäße Aufgabe wird dadurch gelöst, daß die nach oben gerichteten Krallen jeweils an der Seite der Lappen angeordnet und ebenfalls in der Längsrichtung des Auflagesteges ausgerichtet sind.

Eine mit den erfindungsgemäßen Schubladenzargen bzw. Schubladenschienen versehene Schublade ist dadurch gekennzeichnet, daß die mit der Bodenplatte verkrallten Bereiche der Lappen mit den Krallen, die in Langsncntung der Nuten ausgerichtet sind, in einer Seitenwand der Nuten verkrallt sind.

Die Verankerung der Bodenplatte wird in einem Ausführungsbeispiel der Erfindung dadurch verbessert, daß die Lappen an der der Kralle gegenüberliegenden Seite mit mindestens einer seitlich auskragenden Zacke versehen sind.

Vorteilhaft ist vorgesehen, daß die Lappen aus asymmetrischen, geschlossenen Schlitzen des Auflagesteges herausgebogen sind.

Die Verbindung zwischen den Lappen bzw. den Krallen mit der Bodenplatte wird gemäß einem weiteren Ausführungsbeispiel der Erfindung dadurch verbessert, daß die Lappen im Bereich der Krallen eine Knickkante aufweisen, die senkrecht zur Kralle ausgerichtet sind.

Um ein Verschieben der Bodenplatte relativ zu den Schubladenzargen, beispielsweise bei einer mit zu viel Schwung in den Möbelkorpus eingeschobenen Schublade, zu verhindern, ist in einem weiteren Ausführungsbeispiel der Erfindung vorgesehen, daß die Lappen einen breiteren Bereich mit Schultern aufweisen, an denen weitere Krallen ausgebildet sind. Die Lappen sind dabei derart aus dem Auflagesteg der Schubladenzarge ausgestanzt, daß die aufeinanderfolgenden Lappen jeweils nach entgegengesetzten Richtungen weisen.

Damit die an den Schultern der breiteren Bereiche der Lappen ausgebildeten Krallen Schubkräfte der Bodenplatte gut aufnehmen können, ist vorteilhaft vorgesehen, daß diese Krallen schräg oder quer zur Ausrichtung der Lappen ausgebildet sind.

Nachfolgend wird ein Ausführungsbeispiel der Erfindung anhand der Figuren der beiliegenden Zeichnungen beschrieben.

Die Fig. 1 zeigt eine Stirnansicht einer Schubladenzarge und einen Vertikalschnitt durch die Bodenplatte,
die Fig. 2 zeigt schaubildlich das vordere Ende einer Schubladenzarge,
die Fig. 3 zeigt eine Seitenansicht der Schubladenzarge von innen gesehen,
die Fig. 4 zeigt eine Stirnansicht einer Schubladenzarge und der Bodenplatte,
die Fig. 5 zeigt eine Seitenansicht des vorderen Endes der Schubladenzarge,
die Fig. 6 zeigt eine Seitenansicht des vorderen Endes der Schubladenzarge bei verankerter Bodenplatte, wobei die Bodenplatte eine Nut aufweist und im Bereich dieser Nut im Schnitt gezeichnet ist,
die Fig. 7 zeigt ein Schaubild einer Schubladenzarge gemäß einem weiteren Ausführungsbeispiel,
die Fig. 8 zeigt im vergrößerten Maßstab und schaubildlich einen Lappen gemäß dem Ausführungsbeispiel der Fig. 7,
die Fig. 9 zeigt eine Seitenansicht einer Schubladenzarge im Bereich eines Lappens,
die Fig. 10 zeigt eine Draufsicht auf eine Schubladenzarge im Bereich des Lappens und einen Schnitt durch die Bodenplatte im Bereich der Nut, und
die Fig. 11 zeigt eine Stirnansicht einer Schubladenzarge gemäß dem Ausführungsbeispiel der Fig. 7 bis 10.

Wie aus den Figuren der Zeichnung ersichtlich, ist in einem oberen doppelwandigen Schubladenzargenteil 1 ein unterer Zargenteil 3 eingehängt, der einen Auflagesteg 7 für eine Bodenplatte 2, 5 aufweist. In den unteren Schubladenzargenteil 3 ist die nicht gezeigte Ausziehschiene einer Schubladenführungsgarnitur eingehängt. Der untere Zargenteil 3 kann einstückig ausgeführt sein, aber er kann auch aus mehreren über die Länge des oberen Schubladenzargenteiles 1 verteilten Teilstücken bestehen.

Aus dem Auflagesteg 7 sind Lappen 8 ausgestanzt, die in Längsrichtung des Auflagesteges 7 ausgerichtet sind. Die Lappen 8 befinden sich in asymmetrischen Schlitzen 9 bzw. sind aus diesen herausgebogen. Die Schlitze 9 sind umfanggeschlossen.

Am freien Ende sind die Lappen 8 an einer Seite mit je einer nach oben gerichteten Kralle 4 versehen, die ebenfalls in der Längsrichtung des Auflagesteges 7 bzw. der Schubladenzarge ausgerichtet ist.

Die Lappen 8 sind im vorderen Bereich abgewinkelt und weisen eine Knickkante 14 auf, die senkrecht zur Kralle 4 ausgerichtet ist.

Die Kralle 4 weist vorne eine steilere, kürzere Kante 10 und hinten eine längere Kante 11 auf. Im Ausführungsbeispiel ist die vordere Kante 10 senkrecht zum Abschnitt 8 des Lappens 8, der vor der Knickkante 14 liegt, ausgerichtet.

An der der Kralle 4 gegenüberliegenden Seite ist der Lappen 8 mit Zacken 12, 13 versehen.

Weiters ist der Auflagesteg 7 mit einer längsverlaufenden Rille 15 versehen, die durch die Schlitze 9 bzw. die Lappen 8 unterbrochen wird.

Vor der Montage des Schubladenbodens 2, 5 befinden sich die Lappen 8 mit den Krallen 4 unterhalb des Auflagesteges 7, d.h. sie sind nach unten aus dem Auflagesteg 7 herausgebogen. Wenn die Bodenplatte 2, 5 auf den Auflagesteg 7 aufgelegt wurde, werden die Lappen 8 zur Bodenplatte 2, 5 gedrückt.

Wird eine Bodenplatte 2 ohne Nuten verwendet, dann werden die Krallen 4 und eventuell der vordere Bereich der Lappen 8 in das Material der Bodenplatte 2, die beispielsweise aus einer Spanplatte gefertigt ist, eingedrückt.

Diese Situation ist in den Figuren 1 und 3 gezeigt.

Wird wie in den Fig. 4 bis 6 gezeigt eine Bodenplatte 5 verwendet, die an ihrer Unterseite Nuten 6 aufweist, so werden die Lappen 8 weiter in die Bodenplatte 5 gedrückt, wobei die Lappen 8 in die Nut 6 und seitlich in das Material der Bodenplatte 5 ragen. Die Krallen 4 werden in eine Seitenwand 19 der Nut 6 gedrückt und in dieser verkrallt. Die Verankerung der Bodenplatte 5 an der Schubladenzarge bzw. am Auflagesteg 7 der Schubladenzarge wird dabei durch die Zacken 12, 13 verbessert, die seitlich in die Wand der Nut 6 hineinragen.

Die Lappen 8 weisen einen breiteren Bereich 16 auf, der beidseitig der Nut 6 ebenfalls in das Holzmaterial der Bodenplatte 5 gedrückt wird. Durch die Schultern 16' des verbreiterten Bereiches 16 wird die Bodenplatte 5 an die Abdecklippe 18 der Schubladenzarge bzw. des oberen Schubladenzargenteiles 1 gedrückt, sodaß in der Schublade kein Spalt zwischen der Bodenplatte 5 und der Schubladenzarge sichtbar ist.

Im Ausführungsbeispiel nach den Fig. 7 bis 11 sind an den Schultem 16' der breiteren Bereiche 16 der Lappen 8 Krallen 20 ausgebildet. Die Krallen 20 sind schräg oder quer zur Ausrichtung der Lappen ausgerichtet und ragen bei verankerter Bodenplatte 2, 5 in das Holzmaterial der Bodenplatte 2, 5. Vorzugsweise sind, wie in der Fig. 7 gezeigt, die hintereinanderfolgenden Lappen 8 jeweils nach entgegengesetzten Richtungen ausgerichtet. Die Krallen 20 verhindern, daß die Bodenplatten 2. 5 auf den Auflagestegen unbeabsichtigt verschoben werden, beispielsweise wenn die Schublade mit zu viel Schwung in den Möbelkorpus eingeschoben wird.

In der Nähe der Lappen 8 ist aus dem Auflagesteg 7 jeweils eine Delle 17 od.dgl. ausgedrückt, die nach unten (in der Arbeitslage der Schublade) aus dem Auflagesteg 7 herausragt. Im Ausführungsbeispiel entspricht die Delle 17 einem Kegelabschnitt. Die Dellen 17 dienen als Distanzstücke für die Schublade, sodaß, wenn die Schublade beispielsweise zur Reinigung auf einer Tischplatte abgestellt wird, nach unten aus dem Auflagesteg 7 herausragende Abschnitte der Lappen 8 nicht die Tischplatte zerkratzen.

## Patentansprüche

1. Schubladenzarge oder Schubladenschiene aus Metall mit einem horizontalen Auflagesteg (7) für eine Bodenplatte (2,5) aus einem Holzmaterial oder Kunststoff, wobei aus dem horizontalen Auflagesteg (7) mehrere Lappen (8) ausgestanzt sind, die in der Längsrichtung des Auflagesteges (7) ausgerichtet sind und die nach oben gerichtete Krallen (4) aufweisen, **dadurch gekennzeichnet, daß** die nach oben gerichteten Krallen (4) jeweils an der Seite der Lappen (8) angeordnet und ebenfalls in der Längsrichtung des Auflagesteges (7) ausgerichtet sind.

2. Schubladenzarge nach Anspruch 1, **dadurch gekennzeichnet, daß** die nach oben gerichteten und in der Längsrichtung des Auflagesteges (7) ausgerichteten Krallen (4) jeweils nur an einer Seite der Lappen (8) angeordnet sind.

3. Schubladenzarge nach Anspruch 2, **dadurch gekennzeichnet, daß** jeder Lappen (8) mit nur einer Kralle (4) versehen ist.

4. Schubladenzarge nach einem der Ansprüche 1 bis 3, **dadurch gekennzeichnet, daß** die Lappen (8) an der der Kralle (4) gegenüberliegenden Seite mit mindestens einer seitlich auskragenden Zacke (12, 13) versehen sind.

5. Schubladenzarge nach einem der Ansprüche 1 bis 4, **dadurch gekennzeichnet, daß** die Lappen (8) aus asymmetrischen, geschlossenen Schlitzen (9) des Auflagesteges (7) herausgebogen sind.

6. Schubladenzarge nach einem der Ansprüche 1 bis 5, **dadurch gekennzeichnet, daß** die Lappen (8) im Bereich der Krallen (4) eine Knickkante (14) aufweisen, die senkrecht zur Kralle (4) ausgerichtet ist.

7. Schubladenzarge nach einem der Ansprüche 1 bis 6, **dadurch gekennzeichnet, daß** der Auflagesteg (7) mit einer längsverlaufenden Rille (15) versehen ist, die durch die Schlitze (9) bzw. die Lappen (8) unterbrochen wird.

8. Schubladenzarge nach einem der Ansprüche 1 bis 7, **dadurch gekennzeichnet, daß** die Krallen (4) vorne von einer kürzeren und steileren Kante (10) und hinten von einer längeren Kante (11) begrenzt werden.

9. Schubladenzarge nach Anspruch 8, **dadurch gekennzeichnet, daß** die vordere Kante (10) im rechten Winkel zum vorderen Bereich (8') des Lappens (8) ausgerichtet ist.

10. Schubladenzarge nach einem der Ansprüche 1 bis 9, **dadurch gekennzeichnet, daß** die Lappen (8) einen breiteren Bereich (16) mit Schultern (16') aufweisen, an denen weitere Krallen (20) ausgebildet sind.

11. Schubladenzarge nach Anspruch 10, **dadurch gekennzeichnet, daß** die an den Schultern (16') der breiteren Bereiche (16) der Lappen (8) ausgebildeten Krallen (20) schräg zur Ausrichtung der Lappen (8) ausgerichtet sind.

12. Schublade mit zwei metallischen Schubladenzargen nach mindestens einem der Ansprüche 1 bis 11, mit einer Bodenplatte, die an der Unterseite zwei Nuten aufweist, die von den Auflagestegen abgedeckt werden und in die die aufgebogenen Lappen ragen, **dadurch gekennzeichnet, daß** die mit der Bodenplatte (5) verkrallten Bereiche der Lappen (8) mit den Krallen (4), die in Längsrichtung der Nuten (6) ausgerichtet sind, in einer Seitenwand (19) der Nuten (6) verkrallt sind.

## Claims

1. A drawer frame or drawer rail of metal having a horizontal support web (7) for a bottom board (2, 5) of a wood material or plastic, a plurality of tabs (8) which are oriented in the longitudinal direction of the support web and have upwardly directed claws (4) being punched out of the horizontal support web (7) **characterised in that** the upwardly directed claws (4) are each arranged at the side of the tabs (8) and likewise oriented in the longitudinal direction of the support web (7).

2. A drawer frame according to claim 1 **characterised in that** the upwardly directed claws (4) oriented in the longitudinal direction of the support web (7) are each arranged at only one side of the tabs (8).

3. A drawer frame according to claim 2 **characterised in that** each tab (8) is provided with only one claw (4).

4. A drawer frame according to one of claims 1 to 3 **characterised in that** the tabs (8) are provided, at the side located opposite the claw (4), with at least one laterally protruding tooth (12, 13).

5. A drawer frame according to one of claims 1 to 4 **characterised in that** the tabs (8) are bent out of asymmetric, closed slots (9) of the support web (7).

6. A drawer frame according to one of claims 1 to 5 **characterised in that** the tabs (8) have in the region of the claws (4) a bent edge (14) oriented perpendicularly to the claw (4).

7. A drawer frame according to one of claims 1 to 6 **characterised in that** the support web (7) is provided with a longitudinally running channel (15) which is interrupted by the slots (9) or the tabs (8).

8. A drawer frame according to one of claims 1 to 7 **characterised in that** the claws (4) are bounded at the front by a relatively short and steep edge (10) and at the rear by a relatively long edge (11).

9. A drawer frame according to claim 8 **characterised in that** the front edge (10) is oriented at right angles to the front region (8') of the tab (8).

10. A drawer frame according to one of claims 1 to 9 **characterised in that** the tabs (8) have a wider region (16) having shoulders (16') on which further claws (20) are formed.

11. A drawer frame according to claim 10 **characterised in that** the claws (20) formed on the shoulders (16') of the wider regions (16) of the tabs (8) are oriented obliquely to the orientation of the tabs (8).

12. A drawer having two metal drawer frames according to at least one of claims 1 to 11, having a bottom board with two grooves at the underside which are covered by the support webs and into which the bent-up tabs project, **characterised in that** the regions, engaged with the bottom board (5), of the tabs (8) having the claws (4) oriented in the longitudinal direction of the grooves (6) are engaged in a side wall (19) of the grooves (6).

## Revendications

1. Parois latérales de tiroirs ou glissières de tiroirs en métal avec une nervure de pose (7) horizontale pour une plaque de fond (2, 5), réalisée en un matériau ligneux ou en matière synthétique, où, à partir de la nervure de pose (7) horizontale, sont découpées par estampage plusieurs languettes (8), orientées dans la direction longitudinale de la languette de pose (7) et présentant des griffes (4) tournées vers le haut, **caractérisées en ce que** les griffes (4) tournées vers le haut sont chacune disposées sur le côté des languettes (8) et orientées également dans la direction longitudinale de la nervure de pose (7).

2. Parois latérales de tiroirs selon la revendication 1, **caractérisées en ce que** les griffes (4) tournées vers le haut et tournées dans la direction longitudinales de la nervure de pose (7) sont chacune disposées sur un seul côté des languettes (8).

3. Parois latérales de tiroirs selon la revendication 2, **caractérisées en ce que** chaque languette (7) est munie d'une seule griffe (4).

4. Parois latérales de tiroirs selon l'une des revendications 1 à 3, **caractérisées en ce que** les languettes (8) situées sur le côté opposé à la griffe (4) sont munies d'au moins une dent (12, 13) en saillie latéralement.

5. Parois latérales de tiroirs selon l'une des revendications 1 à 4, **caractérisées en ce que** les languettes (8) sont obtenues par pliage à partir de fentes (9), fermées, asymétriques, de la nervure de pose (7).

6. Parois latérales de tiroirs selon l'une des revendications 1 à 5, **caractérisées en ce que** les languettes (8) présentent, dans la zone des griffes (4), une arête de coudage (14) orientée perpendiculairement par rapport à la griffe (4).

7. Parois latérales de tiroirs selon l'une des revendications 1 à 6, **caractérisées en ce que** la nervure de pose (7) est munie d'une cannelure (15) s'étendant longitudinalement, interrompue par les fentes (9) ou les languettes (8).

8. Parois latérales de tiroirs selon l'une des revendications 1 à 7, **caractérisées en ce que** les griffes (4) sont délimitées à l'avant par une arête (10) plus courte et plus raide et à l'arrière par une arête (11) plus longue.

9. Parois latérales de tiroirs selon la revendication 8, **caractérisées en ce que** l'arête avant (10) est orientée à angle droit par rapport à la zone avant (8') de la languette (8).

10. Parois latérales de tiroirs selon l'une des revendications 1 à 9, **caractérisées en ce que** les languettes (8) présentent une zone (16) plus large, avec des épaulements (16') sur lesquels sont réalisées d'autres griffes (20).

11. Parois latérales de tiroirs selon la revendication 10, **caractérisées en ce que** les griffes (20), réalisées sur les épaulements (16') des zones plus larges (16) des languettes (8), sont orientées obliquement par rapport à l'orientation des languettes (8).

12. Tiroir muni de deux parois latérales de tiroirs métalliques selon au moins l'une des revendications 1 à 11, avec une plaque de fond présentant, en face inférieure, deux rainures couvertes par les nervures de pose et dans lesquelles pénètrent les languettes repliées, **caractérisé en ce que** les zones, fixées à la plaque de fond (5) par des griffes, des languettes (8), avec les griffes (4), orientées dans la direction longitudinale des rainures (6), sont fixées par des griffes, dans une paroi latérale (19) des rainures (16).
